# EUROPÄISCHE PATENTSCHRIFT

(11) **EP 0 584 661 B1**
(45) Veröffentlichungstag und Bekanntmachung des Hinweises auf die Patenterteilung: **28.05.1997**
(21) Anmeldenummer: 93112919.1
(22) Anmeldetag: 12.08.1993
(51) Int. Cl.: F23R 3/28

(54) **Verfahren zum Erzeugen eines brennbaren Gasstromes in einem Wärmeerzeuger und Wärmeerzeuger zur Durchführung des Verfahrens**
Process for producing a combustible gas flow in a heat generator and generator for carrying out the process
Procédé de production d'un courant de gaz combustible dans un générateur de chaleur et générateur pour sa mise en oeuvre

(30) Priorität: 28.08.1992 CH 2681/92
(43) Veröffentlichungstag der Anmeldung: 02.03.1994
(73) Patentinhaber: ASEA BROWN BOVERI AG, 5400 Baden (CH)
(72) Erfinder: Althaus, Rolf, Dr., CH-9230 Flawil (CH)

(56) Entgegenhaltungen:
- EP-A- 0 244 972
- DE-A- 1 800 611
- FR-A- 2 081 220
- JOURNAL OF PROPULSION AND POWER. Bd. 8, Nr. 1 , Februar 1992 , NEW YORK US Seiten 21 - 29 XP244077 NGUYEN, KARAGOZIAN 'Liquid Fuel Jet in Subsonic Crossflow'

## Beschreibung

Die vorliegende Erfindung betrifft ein Verfahren gemäss Oberbegriff des Anspruchs 1. Sie betrifft auch einen Wärmeerzeuger zur Durchführung des Verfahrens.

Bei bekannten Wärmeerzeugern dieser Art wird der Brennstoff im Zentrum des Gasstromes zugeführt, dabei ragt eine Brennstoffdüse in die Mitte dieses Gasstromes hinein. Durch diese Art der Brennstoff-Zuführung ist der Wirkungsgrad bei der Verbrennung unbefriedigend und es entstehen hohe NOx-Emissionen.

Aus EP-A-0 244 972 ist ein Verfahren zum Erzeugen eines brennbaren Gasstromes in einem Wärmeerzeuger, das durch Beifügen von Brennstoff zu dem durch den Wärmeerzeuger fliessenden Gasstrom bewerkstelligt wird. Der Gasstrom wird dabei mit einem zu diesem schräg gerichteten Brennstoff durchsetzt, wobei dem Brennstoff vorgängig eine Zusatzmasse beigefügt wird. Eine solche Konfiguration ist nicht geeignet, den Zündzeitpunkt zu steuern, womit im Verlauf des Betriebes ständig mit einer Rückzündung der Flamme gerechnet werden muss.

Die Aufgabe, die mit der vorliegende Erfindung gelöst wird, besteht in der Schaffung eines Verfahrens und eines Wärmeerzeugers zur Durchführung des Verfahrens, bei welchen die Verteilung des Brennstoffes und die Steuerung des Zeitpunktes der Zündung des brennbaren Gasstromes verbessert werden.

Diese Aufgabe wird erfindungsgemäss daurch gelöst, dass
a) das Verfahren ausser den Merkmalen im Oberbegriff des Anspruchs 1 auch die Merkmale im Kennzeichen desselben enthält.
b) der Wärmeerzeuger ausser den Merkmalen im Oberbegriff des Anspruches 2 auch die Merkmale im Kennzeichen des Anspruches 2 enthält.

Durch das Einbringen des Brennstoff-Stromes und durch die Querstellung der Einspritzdüse, wird eine wesentlich bessere Verteilung des Brennstoffes im Gasstrom erreicht.

Durch das Beifügen eines Zusatzstromes zum Brennstoff-Strom und durch die Stützdüse mit der dieser Zusatzstrom beigefügt wird, ist der Zeitpunkt der Zündung des brennbaren Gasstromes besser steuerbar.

Diese Massnahmen haben den Vorteil, dass sich eine Zwischenüberhitzung des Gasstromes im Wärmeerzeuger besser auf die gewünschten Werte steuern lässt, ausserdem wird durch eine effizientere Vermischung des Brennstoffes mit dem Gasstrom der Wirkungsgrad des Wärmeerzeugers verbessert und die NOₓ Emission des Wärmeerzeugers minimiert.

Ein Ausführungsbeispiel des Wärmeerzeugers ist im folgenden anhand der beigefügten Zeichnung ausführlich beschrieben.
Es zeigt:
- Fig. 1: einen Längsschnitt durch den Wärmeerzeuger mit einer Hochdruck- und einer Niederdruck-Turbine;
- Fig. 2: einen Querschnitt durch den in Fig. 1 dargestellten Wärmeerzeuger gemäss Linie II-II
- Fig. 3: eine Einzelheit aus Fig. 1 in vergrössertem Massstab.

Gemäss Fig. 1 und 2 befindet sich zwischen einer Hochdruck-Turbine 10 und einer Niederdruck-Turbine 11 ein Wärmeerzeuger 12. Dieser Wärmeerzeuger 12 weist eine als Ringraum ausgebildete Brennkammer 13 auf, die durch eine im wesentlichen zylinderförmige, oder präziser kegelstumpfförmige Aussenwand 14 und eine entsprechende Innenwand 15 begrenzt ist. In der Aussenwand 15 sind gleichmässig am Umfang verteilt eine Anzahl Brennstoff-Einspritzdüsen 16 befestigt. Diese Brennstoffdüsen 16 sind im wesentlichen radial nach innen (Fig. 2) und quer zu Abgasstrom angeordnet (Fig. 1). Diese Brennstoffdüsen 16 sind in zwei Querschnittsebenen 17 und 18 angeordnet, die in einem Abstand L voneinander entfernt sind. Die Ausbildung dieser Brennstoff-Einspritzdüsen 16 ist aus Fig. 3 ersichtlich.

Gemäss Fig. 3 ist jede Brennstoff-Einspritzdüse 16 von einer Gasdüse 19 und von einer Luftdüse 20 umgeben. Die Mündung 22 dieser Brennstoff-Einspritzdüse 16 befindet sich im Bereich der Wand der Brennkammer 13. Da die Brennkammer 13 als Ringraum ausgebildet ist, wird die zu kühlende Oberfläche des Wärmeerzeugers 12 relativ klein, ausserdem ergibt sich eine symmetrische Ausbildung des Wärmeerzeugers 12. Der Brennstoff kann als ein transversaler Strahl dem aus der Hochdruckturbine austretenden Gasstrom zugeführt werden. Der Impuls des Brennstoffmassenstromes muss genügend gross sein, um eine relativ schnelle und effiziente Vermischung zu erzeugen. Das Brennstoff-Gas-Gemisch entzündet sich nach ca. einer Millisekunde von selbst. Eine Flammstabilisierung ist bei dieser Art der Verbrennung nicht nötig. Durch einen Schirmluftstrom aus der Luftdüse 20, der koaxial zum Brennstoff eingeblasen wird, kann der Zündzeitpunkt gesteuert werden, wodurch eine Rückzündung verhindert wird. Zur Stabilisierung des Schwingungsverhaltens kann der Brennstoff über eine Länge L gestuft beigemischt werden, d.h. es sind in einer ersten Querschnittsebene 17 gleichmässig am Umfang verteilt eine Anzahl Brennstoffeinspritzdüsen 16 angeordnet und in einer zweiten Querschnittsebene 18 sind ebenfalls gleichmässig am Umfang verteilt eine weitere Anzahl Brennstoff-Einspritzdüsen 16 angeordnet, die vorzugsweise in Umfangsrichtung versetzt zueinander angeordnet sind.

Wenn der Abstand h zwischen der äusseren Brennkammerwannd 14 und der inneren Brennkammerwand 15 relativ gross ist, wird vorzugsweise eine Anzahl Einspritzdüsen 21 an der inneren Brennkammerwand 15 angeordnet, die im Gegensatz zu den oben erwähnten, radial nach innen gerichteten Einspritzdüsen 16, radial nach aussen gerichtet ist.

Die aus der Hochdruckturbine 10 austretenden Gase strömen durch den Wärmeerzeuger 12 und gelangen dann in die Niederdruckturbine 11, wie durch Pfeile A angedeutet ist.

Die durch den Wärmeerzeuger 12 strömenden Gase wurden mit Hilfe der Brennstoff-Einspritzdüsen 16 bzw. 21 mit Brennstoff angereichert. Da sich der mit Brennstoff angereicherte Gasstrom sofort entzündet, wird seine Temperatur erhöht und erreicht die Niederdruckturbine 11 mit der gewünschten Temperatur und dem gewünschten Druck.

Der Schirmluftstrom aus der Düse 20 hat eine Inhibitorwirkung da die Luft kühler ist, sodass der Zündzeitpunkt des brennbaren Gasstromes verzögert werden kann.

Mit den beschriebenen Düsen 16, 19 und 20 kann wahlweise
a) ein flüssiger Brennstoff-Strom und ein umhüllender Luftstrom
b) ein Gasstrom und ein umhüllender Luftstrom und
c) ein flüssiger Brennstoff-Strom, ein Gasstrom und ein umhüllender Luftstrom
erzeugt werden. Dies führt zu einer Durchmischungsintensivierung.

### Bezugsziffernliste:

- 10: Hochdruck-Turbine
- 11: Niederdruck-Turbine
- 12: Wärmeerzeuger
- 13: Brennkammer
- 14: Aussenwand
- 15: Innenwand
- 16: Brennstoff-Einspritzdüsen
- 17: Querschnittsebene
- 18: Querschnittsebene
- 19: Gasdüse
- 20: Luftdüse
- 21: Brennstoff-Einspritzdüse
- 22: Mündung

## Patentansprüche

1. Verfahren zum Erzeugen eines brennbaren Gasstromes in einem Wärmeerzeuger durch Beifügen von Brennstoff zu dem durch den Wärmeerzeuger fliessenden Gasstrom, wobei der Gasstrom mit einem zu diesem quer gerichteten Brennstoffstrom mindestens teilweise durchsetzt wird, und wobei dem Brennstoffstrom zuvor eine Zusatzmasse beigefügt wird, dadurch gekennzeichnet, dass durch einen Schirmluftstrom aus mindestens einer Luftdüse (19, 20), der koaxial zum Brennstoffstrom aus einer Brennstoffdüse (16, 21) eingeblasen wird, der Zündzeitpunkt gesteuert wird.

2. Wärmeerzeuger zur Durchführung des Verfahrens nach Anspruch 1, bestehend aus einer Brennkammer zur Führung eines aus einer stromauf wirkenden Strömungsmaschine stammenden Abgases, aus mindestens einer Brennstoffdüse, die quer zur Wand der Brennkammer gerichtet ist, dadurch gekennzeichnet, dass die Brennstoffdüse (16, 21) von mindestens einer Luftdüse (19, 20) umgeben ist.

3. Wärmeerzeuger nach Anspruch 2, dadurch gekennzeichnet, dass die Brennkammer (13) ringförmig ausgebildet ist und eine Anzahl gleichmässig am Umfang verteilter Brennstoffdüsen (16, 21) aufweist.

4. Wärmeerzeuger nach Anspruch 3, dadurch gekennzeichnet, dass die ringförmige Brennkammer (13) eine Aussenwand (14) und eine Innenwand (15) aufweist, und dass die Brennstoffdüsen (16) an der Aussenwand (14) radial nach innen gerichtet ist.

5. Wärmeerzeuger nach Anspruch 4, dadurch gekennzeichnet, dass zusätzlich zu den radial nach innen gerichteten Brennstoffdüsen (16) weitere an der Innenwand radial nach aussen gerichtete Brennstoffdüsen (21) angeordnet sind.

6. Wärmeerzeuger nach den Ansprüchen 4 und 5, dadurch gekennzeichnet, dass die Brennstoffdüsen (16, 21) in axialer Richtung der Brennkammer (13) gestuft angeordnet sind, und dass die Brennstoffdüsen (16, 21) in den einzelnen Ebenen aus der gestuften Anordnung versetzt zueinander stehen.

7. Wärmeerzeuger nach Anspruch 2, dadurch gekennzeichnet, dass um die Brennstoffdüse (16, 21) ringförmig eine gasführende Düse (19) angeordnet ist, und dass um die gasführende Düse ringförmig eine luftführende Düse (20) angeordnet ist.

## Claims

1. Method for generating a combustible gas flow in a heat generator by the addition of fuel to the gas flowing through the heat generator, the gas flow being at least partially penetrated by a fuel flow directed transversely to this gas flow, and an additional mass being previously added to the fuel flow, characterized in that the time when ignition occurs is controlled by an airflow screen from at least one air nozzle (19, 20), which is injected from a fuel nozzle (16, 21) coaxially with the fuel flow.

2. Heat generator for carrying out the method according to Claim 1, comprising a combustion chamber for guiding an exhaust gas stemming from a hydrodynamic machine acting upstream, and at least one fuel nozzle, which is directed transversely to the wall of the combustion chamber, characterized in that the fuel nozzle (16, 21) is surrounded by at least one air nozzle (19, 20).

3. Heat generator according to Claim 2, characterized in that the combustion chamber (13) is of annular configuration and has a number of fuel nozzles (16, 21) evenly distributed around the periphery.

4. Heat generator according to Claim 3, characterized in that the annular combustion chamber (13) has an outer wall (14) and an inner wall (15) and in that the fuel nozzles (16) is [sic] directed radially inwards at the outer wall (14).

5. Heat generator according to Claim 4, characterized in that, in addition to the fuel nozzles (16) directed radially inwards, further fuel nozzles (21) directed radially outwards are arranged on the inner wall.

6. Heat generator according to Claims 4 and 5, characterized in that the fuel nozzles (16, 21) are arranged stepped in the axial direction of the fuel chamber (13), and in that the fuel nozzles (16, 21) in the individual planes are offset relative to one another out of the stepped arrangement.

7. Heat generator according to Claim 2, characterized in that a gas-conducting nozzle (19) is arranged annularly around the fuel nozzle (16, 21), and in that an air-conducting nozzle (20) is arranged annularly around the gas-conducting nozzle.

## Revendications

1. Procédé pour produire un flux de gaz combustible dans un générateur de chaleur par adjonction de combustible au flux de gaz traversant le générateur de chaleur, sachant que le flux de gaz est entremêlé au moins en partie à un flux de combustible qui lui est transversal, et sachant qu'une masse d'appoint est préalablement ajoutée au flux de combustible, caractérisé en ce que le point d'allumage est contrôlé par un flux d'air-écran qui sort d'au moins une buse d'air (19, 20) et qui est insufflé coaxialement au flux de combustible sortant d'une buse de combustible (16, 21).

2. Générateur de chaleur pour l'exécution du procédé suivant la revendication 1, comprenant une chambre de combustion pour guider des gaz d'échappement provenant d'une turbomachine qui fonctionne en amont, au moins une buse de combustible, qui est dirigée transversalement à la paroi de la chambre de combustion, caractérisé en ce que la buse de combustible (16, 21) est entourée d'au moins une buse d'air (19, 20).

3. Générateur de chaleur suivant la revendication 2, caractérisé en ce que la chambre de combustion (13) est conçue annulaire et comporte un certain nombre de buses de combustible (16, 21) uniformément réparties sur sa périphérie.

4. Générateur de chaleur suivant la revendication 3, caractérisé en ce que la chambre de combustion annulaire (13) comporte une paroi extérieure (14) et une paroi intérieure (15), et que les buses de combustible (16) sont dirigées au niveau de la paroi extérieure (14) radialement vers l'intérieur.

5. Générateur de chaleur suivant la revendication 4, caractérisé en ce qu'en plus des buses de combustible (16) dirigées radialement vers l'intérieur, d'autres buses de combustible (21) dirigées radialement vers l'extérieur sont disposées au niveau de la paroi intérieure.

6. Générateur de chaleur suivant les revendications 4 et 5, caractérisé en ce que les buses de combustible (16, 21) sont disposées de manière progressive dans la direction axiale de la chambre de combustion (13), et que les buses de combustible (16, 21) sont décalées les unes par rapport aux autres dans les différents plans de l'agencement progressif.

7. Générateur de chaleur suivant la revendication 2, caractérisé en ce qu'une base (19) acheminant du gaz est disposée en forme d'anneau autour des buses de combustible (16, 21) et qu'une buse (20) acheminant de l'air est disposée en forme d'anneau autour de la base acheminant du gaz.
